# EUROPÄISCHE PATENTSCHRIFT

(11) **EP 2 606 474 B1**
(45) Veröffentlichungstag und Bekanntmachung des Hinweises auf die Patenterteilung: **26.12.2018**
(21) Anmeldenummer: 11757159.6
(22) Anmeldetag: 16.08.2011
(51) Int. Cl.: G07D 7/20, G07D 7/00

(54) **VERIFIKATION VON SICHERHEITSELEMENTEN MIT FENSTER UND WEITERER INFORMATION**
VERIFICATION OF SECURITY ELEMENTS WITH WINDOW AND OTHER ITEM OF INFORMATION
VÉRIFICATION D'ÉLÉMENTS DE SÉCURITÉ COMPRENANT UNE FENÊTRE ET D'AUTRES INFORMATIONS

(30) Priorität: 20.08.2010 DE 102010035017
(43) Veröffentlichungstag der Anmeldung: 26.06.2013
(73) Patentinhaber: Giesecke+Devrient Currency Technology GmbH, 81677 München (DE)
(72) Erfinder: STAUDIGL, Martina, 81543 München (DE); SCHIFFMANN, Peter, 81673 München (DE)
(86) Internationale Anmeldenummer: PCT/EP2011/004113
(87) Internationale Veröffentlichungsnummer: WO 2012/022463

(56) Entgegenhaltungen:
- WO-A1-2009/019038
- DE-B3-102007 018 802
- US-A1- 2004 076 310

## Beschreibung

Die Erfindung betrifft ein Verfahren zur Verifikation von Wertdokumenten, wie Banknoten, Ausweiskarten, Bezahlkarten, Eintrittskarten, Losen oder dergleichen, oder anderen Elementen für die Produktsicherung, die ein Substrat mit mindestens einem lichtdurchlässigen Bereich aufweisen, wobei in mindestens einem lichtdurchlässigen Bereich des Substrates eine erste Information angeordnet wird, wobei ein separates Display verwendet wird, durch das separate Display mindestens bereichsweise eine zweite Information angezeigt wird, die mit der ersten Information korreliert, in der ersten und/oder zweiten Information mindestens eine weitere, für einen Betrachter ohne Hilfsmittel nicht erkennbare und/ oder lesbare Information versteckt wird, das Substrat mit seiner ersten Information über die zweite Information, die auf dem separaten Display angezeigt wird, gelegt wird und die versteckte Information in Durchlicht als Moire-Muster erkennbar und/oder lesbar wird. Die Erfindung betrifft weiterhin ein entsprechendes Verfahren zur Verifikation oder zur Überprüfung von Wertgegen-ständen, die ein Display aufweisen, beispielsweise ein Computer, Notebook oder Laptop, eine Kasse eines Kassensystems, Fernsehgerät oder ein Handgerät.

Ein gattungsgemäßes Verfahren ist aus WO 2009/019038 A1 bekannt. Hierbei beinhaltet vorteilhaft die versteckte Information beispielsweise den Emissionswert oder die Währung einer Banknote und kann somit zur Echtheitsüberprüfung an einem Kassenterminal dienen. Hierbei wird die Banknote über das Display des Kassenterminals gelegt und es zeigt sich für das Kassenpersonal die auf der Banknote versteckte Information in Klarschrift.

Der Erfindung liegt die Aufgabe zugrunde, das gattungsgemäße Verfahren zur Echtheitsprüfung von Wertdokumenten, wie Banknoten, Ausweiskarten, Bezahlkarten, Eintrittskarten, Losen oder dergleichen, oder anderen Elementen für die Produktsicherung derart weiterzubilden, dass der Fälschungsschutz und die Attraktivität für den Anwender oder Benutzer weiter erhöht wird.

Diese Aufgabe wird durch die Merkmale der unabhängigen Ansprüche gelöst. Weiterbildungen der Erfindung sind Gegenstand der abhängigen Ansprüche.

Die Erfindung umfasst hierbei das oben genannte gattungsgemäße Verfahren, wobei erfindungsgemäß zusätzlich in der ersten und/oder zweiten Information mindestens eine für den Betrachter ohne Hilfsmittel erkennbare und/oder lesbare dritte Information enthalten ist.

Die Erfindung stellt somit eine Erweiterung bzw. Ergänzung des Gegenstandes aus WO 2009/019038 A1 dar, wobei jegliche Ausführungsformen, Ausführungsbeispiele und Konkretisierungen der WO 2009/019038 A1 auch für diese Erfindung angewendet werden können.

Besonderer Vorteil der Erfindung ist, dass die für einen Betrachter uninteressante erste und/oder zweite Information, die üblicherweise eine unstrukturierte, einheitliche Fläche darstellt, durch die dritte, sichtbare Information optisch aufgewertet wird.

Bevorzugt stellt die dritte Information einen alphanumerischen Text, beispielsweise einen einzelnen Buchstaben oder eine Ziffer oder auch eine beliebige Abfolge von Buchstaben und/oder Ziffern, ein Symbol oder eine beliebige Graphik dar.

Die dritte Information kann in einem sinnvollen Zusammenhang zu der versteckten Information stehen. Des Weiteren kann die dritte Information einen Teil einer Information und die sichtbar gemachte versteckte Information die Gesamtinformation beinhalten.

Erfindungsgemäß werden die erste, zweite und dritte Information jeweils durch ein Raster aus linienförmigen und/oder punktförmigen Elementen gebildet.

Hierbei sind die linienförmigen und/oder punktförmigen Elemente des Rasters der dritten Information gegenüber den linienförmigen und/oder punktförmigen Elementen des Rasters der ersten Information versetzt angeordnet und weisen erfindungsgemäß eine unterschiedliche Liniendicke bzw. einen unterschiedlichen Punktdurchmesser auf.

In einer weiteren bevorzugten Ausführungsform wird mindestens ein lichtdurchlässiger Bereich des Substrates durch ein transparentes Fenster gebildet.

Ein bevorzugtes Ausführungsbeispiel betrifft eine Karte mit einem Verifikationsraster, die zusammen mit einem Fernsehgerät ausgeliefert wird oder von einem Händler zu einem verkauften Fernsehgerät beigepackt wird. Hierbei ist das Raster der Karte auf das Pixelraster des Fernsehgeräts abgestimmt. Durch Auflegen der Karte auf das Display des Fernsehgeräts kann der Kunde beispielsweise eine Garantienummer abfragen oder prüfen, ob das Fernsehgerät ein Originalgerät oder beispielsweise eine Fälschung oder ein Reimport ist.

Ergänzend zu WO 2009/019038 A1 kann in alle Informationen eine nachträgliche Individualisierung eingebracht werden, indem beispielsweise mittels eines Lasers Liniendicken durch Ablation oder Hinzufügen mittels Schwärzung modifiziert werden. Ebenso kann die versteckte Information erst mittels Laser erzeugt werden. Mögliche Anwendungsgebiete sind insbesondere Identifikationsnachweise, wie Pässe oder Ausweise.

In einer weiteren vorteilhaften Ausführungsform ist die auf einem transparenten Fenster aufgedruckte Information zusätzlich mit einer oder mehreren transparenten Farben eingefärbt oder bedruckt, die eine gleichmäßige Einfärbung oder einen Motivdruck bilden können. Die Einfärbung oder der Motivdruck können dabei innerhalb des Fensterbereichs oder überlappend auch teilweise außerhalb des Fensterbereichs angeordnet sein. Die Druckmotive oder Einfärbungen können sowohl visuell sichtbar oder erst nach Anregung mittels UV-Licht erkennbar sein.

In einer weiteren vorteilhaften Ausführungsform ist das Raster sowohl auf der Vorderseite oder der Rückseite oder auf beiden Seiten des transparenten Fensters aufgebracht. In einer besonderen Ausführungsform ist das Raster dabei in Teil-Segmenten sowohl auf Vorder- wie auch auf Rückseite aufgebracht, die sich in Durchsicht zu einer Gesamtinformation ergänzen. Diese Ausführung eignet sich besonders vorteilhaft als Kopierschutz.

Die Rasterstruktur kann nicht nur durch Druckverfahren, wie beispielsweise Offsetdruck, Tiefdruck, Flexodruck, Ink-Jet-Druck, Thermotransferdruck, Laserdruck oder Stichdruck, sondern gemäß einer weiteren vorteilhaften Ausführungsform auch durch indirekte Verfahren erzeugt werden. Ein Beispiel für ein derartiges indirektes Verfahren ist insbesondere die Kaltfolienapplikation, bei der zunächst ein Kleber oder eine Spezialfarbe aufgedruckt und anschließend auf den noch klebrigen Kleber bzw. die noch klebrige Spezialfarbe eine Trägerfolie mit einer Metallisierung oder einer deckenden Beschichtung angedrückt wird. Anschließend wird die Folie abgezogen, wobei die Metallisierung oder die deckende Beschichtung nur im Bereich des klebrigen Klebers bzw. der noch klebrigen Spezialfarbe auf das Substrat übertragen wird.

In einer weiteren vorteilhaften Ausführungsform enthält die applizierte Rasterstruktur zusätzlich in Teilbereichen eine weitere versteckte Information in Form von kleinsten Linienunterbrechungen oder Linienmodulationen, welche nur mittels Mikroskop erkennbar bzw. als Code identifizierbar ist, beispielsweise ein versteckter Barcode. Bei der Verifikation fallen diese Zusatzinformationen nicht auf und werden von einem Fälscher entweder als Druckfehler fehlinterpretiert oder visuell nicht wahrgenommen.

In einer weiteren vorteilhaften Ausführungsform wird eine Linie eines Rasters bzw. der Teil einer Linie eines Rasters als Mikrotext ausgeführt, der nur mittels Mikroskop oder Vergrößerungslinse erkennbar bzw. lesbar ist.

In einer weiteren vorteilhaften Ausführungsform besteht das gedruckte Raster aus einer gleichartigen Struktur aus einer im infraroten Wellenlängenbereich absorbierenden Farbe und einer im infraroten Wellenlängenbereich transparenten Farbe. Bei der Verifikation sind die im infraroten Wellenlängenbereich unterschiedlich absorbierenden und im visuell sichtbaren Wellenlängenbereich nahezu gleichfarbigen Farben bzw. Bereiche nicht unterscheidbar. Mit einem speziellen Sensor ist dieses versteckte Merkmal dagegen problemlos erkennbar und auch maschinenlesbar. Vorteilhaft kann mit dieser Ausführungsform ein visuell erkennbares Muster, wie beispielsweise ein Bildmotiv oder Muster, oder ein maschinenlesbarer Code, wie beispielsweise ein Barcode, versteckt werden.

In einer weiteren vorteilhaften Ausführungsform werden anstelle der im infraroten Wellenlängenbereich unterschiedlich absorbierenden Farben farbtongleiche magnetische und nicht magnetische Farben mit einander kombiniert.

In einer weiteren vorteilhaften Ausführungsform unterscheiden sich Teilbereiche in ihrer Lumineszenzeigenschaft, wie beispielsweise ihrem Farbton oder ihrer Anregungswellenlänge oder unterteilen sich in lumineszierende und nicht lumineszierende Bereiche.

Anhand der nachfolgenden Beispiele und ergänzenden Figuren werden die Vorteile der Erfindung erläutert. Die Beispiele stellen bevorzugte Ausführungsformen dar, auf die jedoch die Erfindung in keinerlei Weise beschränkt sein soll. Die in den Figuren gezeigten Proportionen entsprechen nicht den in der Realität vorliegenden Verhältnissen und dienen ausschließlich zur Verbesserung der Anschaulichkeit. Die Darstellungen in den Figuren sind des besseren Verständnisses wegen stark schematisiert und spiegeln nicht die realen Gegebenheiten wider. Dazu sind die beschriebenen Ausführungsformen der besseren Verständlichkeit wegen auf die wesentlichen Kerninformationen reduziert. Bei der praktischen Umsetzung können wesentlich komplexere Muster oder Bilder im Ein- oder Mehrfarbendruck zur Anwendung kommen. Die in den folgenden Beispielen dargestellten Informationen können ebenfalls durch beliebig aufwendige Bild- oder Textinformationen ersetzt werden.

Die verschiedenen Ausführungsbeispiele sind auch nicht auf die Verwendung in der beschriebenen Form beschränkt, sondern können zur Erhöhung der Effekte auch untereinander kombiniert werden.

Im Einzelnen zeigen schematisch:
- Fig. 1: ein erfindungsgemäßes Substrat mit einem Fenster und einer ersten und einer dritten Information (Fig. 1a), ein separates Display mit einer zweiten Information (Fig. 1b) sowie die Überlagerung aus Fenster und Display in Aufsicht (Fig. 1c),
- Fig. 2: eine zehnfache Vergrößerung drei verschiedener Ausschnitte (Fig. 2a bis Fig. 2c) aus Fig. 1a,
- Fig. 3: ein lediglich den Oberbegriff der Ansprüche 1 und 2 illustrierendes Ausführungsbeispiel mit einem Fenster mit vier verschiedenen Rastern,
- Fig. 4: die Raster aus Fig. 3 bei Überlagerung mit einem Display,
- Fig. 5: ein Fenster mit einer Durchsichtsinformation in Form des Buchstaben "E",
- Fig. 6: eine Überlagerung des Fensters aus Fig. 5 mit einem Display,
- Fig. 7 bis Fig. 9: eine weitere Ausführungsform der Erfindung.

Fig. 1 zeigt in Fig. 1a ein Wertdokument, das ein Substrat mit mindestens einem lichtdurchlässigen Bereich aufweist, wobei in mindestens einem lichtdurchlässigen Bereich des Substrates eine erste Information angeordnet ist. Die erste Information zeigt ein Raster, das von einem Betrachter als unstrukturierte hellgraue Fläche in Form eines "Schlüssellochs" wahrgenommen wird. Innerhalb der ersten Information ist eine dritte Information angeordnet. Die dritte Information zeigt ein Raster, das von einem Betrachter als dunkelgraue Fläche in Form einer Glocke wahrgenommen wird.

Dieser lichtdurchlässige Bereich wird nun über ein Display gelegt, das gemäß Fig. 1b eine zweite Information zeigt, wobei die zweite Information aus einem Raster besteht, das von einem Betrachter als unstrukturierte hellgraue Fläche in Form eines "Schlüssellochs" wahrgenommen wird. Die in der ersten Information versteckte Information, die durch die Überlagerung sichtbar wird, ist in Fig. 1c dargestellt. Innerhalb der Glocke zeigt sich der Buchstabe "B" und außerhalb der Glocke ein Muster in Form von Schallwellen, die vom unteren linken Rand des "Schlüssellochs" ausgehen.

Diese versteckte Information ist gemäß Fig. 2 in der ersten Information versteckt durch einen Versatz benachbarter Linienelemente des Rasters (Fig. 2a), eine Modulation der Liniendicke benachbarter Linienelemente des Rasters (Fig. 2b), d.h. durch Linien mit unterschiedlicher Dicke, und durch eine Kombination aus Linienversatz und unterschiedlicher Liniendicke (Fig. 2c). In Fig. 2a bis Fig. 2c ist in der jeweils linken Abbildung der Bereich angezeigt, der in der jeweils rechten Abbildung zehnfach vergrößert dargestellt ist.

In dem vorigen, ersten Ausführungsbeispiel wurde das Muster hinsichtlich der Rasterstruktur auf ein bestimmtes Display mit einem bestimmten Pixel- bzw. Rasterabstand abgestimmt. Bei einem hochauflösenden Display besteht jedoch die Möglichkeit, auf eine Standardauflösung herunterzuskalieren, um mit verschiedenen Displays ein und dasselbe Muster zu entschlüsseln. Alternativ ist es auch möglich. ein Muster mit verschiedenen Rasterweiten zu versehen, um eine Entschlüsselung der Muster mit verschiedenen Displays zu ermöglichen.

Ein zweites, lediglich den Oberbegriff der Ansprüche 1 und 2 illustrierendes Ausführungsbeispiel gemäß Fig. 3 zeigt vier Quadranten 3, 4, 5 und 6 in einem Fenster 2 in einem Substrat 1, die Rasterweiten für verschiedene Displays aufweisen. Beispielsweise zeigt Quadrant 3 ein Raster mit Rasterstrukturen, die einen ersten Rasterabstand aufweisen, Quadrant 4 ein Raster mit Rasterstrukturen, die gegenüber Raster 3 einen geringeren Rasterabstand aufweisen, Quadrant 5 ein Raster mit Rasterstrukturen, die gegenüber Raster 4 einen geringeren Rasterabstand aufweisen, und Quadrant 6 ein Raster mit Rasterstrukturen, die gegenüber Raster 5 einen geringeren Rasterabstand aufweisen. Die Rasterstrukturen werden von Raster 3 bis Raster 6 somit immer feiner strukturiert.

Je nach verwendetem Display zeigt so einer der vier Quadranten eine lesbare entschlüsselte Information. Wird das Fenster 2 über ein Display gelegt, dessen Pixel einen bestimmten Pixelabstand aufweisen, stimmen beispielsweise der Rasterabstand aus Quadrant 4 mit dem Pixelabstand des Displays überein, so dass sich gemäß Fig. 4 die Information "EU" zeigt.

Ein drittes Ausführungsbeispiel gemäß Fig. 5 zeigt eine Durchsichtsinfo 9 in Form des Buchstaben "E", welche mit einem Raster mit einer größeren Linienstärke als das Linienraster 8 des Umfeldes von der Durchsichtsinfo "E" hergestellt wurde. Die Linienfrequenz ist gleich. Dadurch zeigt sich im Bereich der Info "E" eine größere Opazität in der Durchsicht.

Gemäß Fig. 6 wird durch einen Linienversatz bei einer Überlagerung über ein Display eine in den Linienrastern 8 und 9 versteckte Zusatzinformation 10 in Form des Textes "50 Dollar 50" sichtbar.

Werden die Raster mit einer opaken schwarzen oder bunten Farbe oder einer metallischen Beschichtung (z.B. Vakuumbedampfung in Kombination mit Demetallisierung) oder einer metallischen Farbe appliziert, so ist die Aufsichtsinfo identisch mit der Durchsichtsinfo. Das heißt, dass die Info "E" sowohl in Auf- als auch in Durchsicht erkennbar ist. Der Kontrast ist abhängig von dem Opazitäts- bzw. Dichteunterschied der beiden Bereiche. Werden die Raster mit einer weißen deckenden Farbe gedruckt oder mittels Transferverfahren (Heiß- oder Kaltprägeverfahren) mit einer deckenden weißen Transferbeschichtung versehen, so zeigt sich nur eine Durchsichtsinfo zusätzlich zur mittels Display erkennbaren Info.

In einem vierten Ausführungsbeispiel wird zusätzlich noch eine transparente Interferenzschicht appliziert. Bei der Verwendung eines in schwarzer Farbe gedruckten Beispiels zeigt sich noch zusätzlich eine Colorshift-Farbe, welche im Bereich der Info "E" am intensivsten ist, da dieser Bereich die größte optisch wirksame Bedeckung aufweist.

Die Interferenzfarbe kann sowohl auf der Vorder- als auch auf der Rückseite des schwarzen Rasters sein. Ist die Beschichtung auf dem schwarzen Raster (Vorderseite), so zeigt sich bei diesem Muster auf schwarzem Untergrund nur die Info der Interferenzfarbe (Quadrat im Beispiel). Wird das Muster auf die Rückseite gelegt, so zeigt sich zusätzlich in einer Intensitätsdifferenz der Bereich des schwarzen Rasters im Umfeld der Info "E" und als deutliche Intensitätsdifferenz im Bereich der Info "E".

Die anderen Eigenschaften (Display-Info und Durchsichtsinfo) werden nahezu nicht gestört. Die Interferenzschicht kann aus einer dünnen Metallbedampfung oder einer Interferenzfarbe bestehen, welche bevorzugt im Siebdruck appliziert wird.

Die in der Interferenzsiebdruckfarbe enthaltenen Pigmente können aus LCP, glimmerbasierten Interferenzpigmenten usw. bestehen

In einem fünften Ausführungsbeispiel wird ein Muster ohne Durchsichtsinfo, jedoch mit Aufsichtsinfo erzeugt. In diesem Beispiel wurde das Umfeld der Info "E" mit einem Deckweißraster und die Info "E" mit einem schwarzen Raster gedruckt.

Wenn die Rasterfrequenz und die Linienbreite der verwendeten Rasterlinien gleich sind und beide Farben die gleiche Opazität aufweisen, so zeigt sich in der Durchsicht keine zusätzliche Info. Durch Anpassung der Linienstärke ist es auch möglich eventuelle Opazitätsunterschiede der Farben auszugleichen.

In einem sechsten Ausführungsbeispiel ist zusätzlich eine Interferenzschicht enthalten. Im Vergleich zu dem vierten Ausführungsbeispiel ist die Info "E" in der Aufsicht intensiver erkennbar, da auf dem Deckweisraster die Interferenzfarbe visuell kaum sichtbar ist.

Ein siebtes Ausführungsbeispiel unterscheidet sich von dem fünften Ausführungsbeispiel dadurch, dass sich die Linienstärken der Bereiche mit Info "E" und im Umfeld der Info "E" deutlich unterscheiden und dadurch Bereiche mit unterschiedlicher Opazität entstehen. Dadurch gibt es zusätzlich zu der Aufsichts- noch eine identische Durchsichtsinfo.

Ein achtes Ausführungsbeispiel entspricht dem siebten Ausführungsbeispiel, weist jedoch zusätzliche eine Interferenzbeschichtung auf.

Das neunte Ausführungsbeispiel stellt gemäß Fig. 7 eine weitere Steigerung der Komplexität dar. Fig. 8 zeigt die Ansicht der Raster aus Fig. 7 in Durchsicht und Fig. 9 in Aufsicht. Dieses Beispiel besteht im Umfeld zu der Durchsichtsinfo "8" aus einem mit Deckweiß gedruckten Raster 8 mit einer kleinen Linienstärke. Im Bereich der Aufsichtsinfo "E" besteht das Raster aus einem schwarz gedruckten Linienraster 11 mit gleicher Linienfrequenz, jedoch dickeren Linien, und im Bereich der Ergänzung von Info "E" zu "8" in der Durchsicht aus einem mit Deckweiß gedruckten Raster 12 mit gleichem Rasterabstand und Linienstärke wie das schwarz gedruckte Linienraster 11. Die Opazität der beiden letzten Raster 11 und 12 ist vergleichbar, so dass in Durchsicht eine "8" erkennbar ist.

Durch Linienversatz in den einzelnen Bereichen wird auch hier wieder zusätzlich eine Displayinfo integriert.

Durch Überdrucken mit einer Interferenzfarbe, d.h. einer Farbe mit Interferenzpigmenten, wird im Bereich der Aufsichtsinformation ein Colorshift bzw. ein Farbwechsel bei Verkippen sichtbar. Gleichzeitig ist es möglich, durch Auflegen des zu verifizierenden Objekts auf einem schwarzen Untergrund die vollständige Druckinformation der Interferenzfarbe sichtbar zu machen.

## Patentansprüche

1. Verfahren zur Verifikation von Wertdokumenten, wie Banknoten, Ausweiskarten, Bezahlkarten, Eintrittskarten, Losen oder dergleichen, oder anderen Elementen für die Produktsicherung, die ein Substrat (1) mit mindestens einem lichtdurchlässigen Bereich (2) aufweisen, wobei in mindestens einem lichtdurchlässigen Bereich (2) des Substrates (1) eine erste Information (3, 4, 5, 6, 8) angeordnet wird, wobei
- ein separates Display verwendet wird,
- durch das separate Display mindestens bereichsweise eine zweite Information angezeigt wird, die mit der ersten Information (3, 4, 5, 6, 8) korreliert,
- in der ersten (3, 4, 5, 6, 8) und/oder zweiten Information mindestens eine weitere, für einen Betrachter ohne Hilfsmittel nicht erkennbare und/oder lesbare Information (7, 10) versteckt wird, wobei die erste (3, 4, 5, 6, 8) und zweite Information jeweils durch ein Raster aus linienförmigen und/oder punktförmigen Elementen gebildet werden,
- das Substrat (1) mit seiner ersten Information (3, 4, 5, 6, 8) über die zweite Information, die auf dem separaten Display angezeigt wird, gelegt wird
- und die versteckte Information (7, 10) in Durchlicht als Moire-Muster erkennbar und/oder lesbar wird,
**dadurch gekennzeichnet, dass** in einer Aussparung innerhalb der ersten (3, 4, 5, 6, 8) und/oder zweiten Information mindestens eine für den Betrachter ohne Hilfsmittel erkennbare und/oder lesbare dritte Information (9, 11, 12) enthalten ist, wobei die dritte Information (9, 11, 12) durch ein Raster aus linienförmigen und/oder punktförmigen Elementen gebildet wird, die an die erste (3, 4, 5, 6, 8) und/oder zweite Information angrenzen und gegenüber den linienförmigen und/oder punktförmigen Elementen des Rasters der ersten Information (3, 4, 5, 6, 8) versetzt angeordnet sind und/oder eine unterschiedliche Liniendicke bzw. einen unterschiedlichen Punktdurchmesser aufweisen.

2. Verfahren zur Verifikation oder zur Überprüfung von Wertgegenständen, die ein Display aufweisen, wobei
- ein separates Verifikationselement vorgesehen ist, das mindestens ein Substrat (1) mit mindestens einem lichtdurchlässigen Bereich (2) aufweist, wobei in mindestens einem lichtdurchlässigen Bereich (2) des Substrates (1) eine erste Information (3, 4, 5, 6, 8) angeordnet wird,
- wobei durch das Display mindestens bereichsweise eine zweite Information angezeigt wird, die mit der ersten Information (3, 4, 5, 6, 8) korreliert,
- in der ersten (3, 4, 5, 6, 8) und/oder zweiten Information mindestens eine weitere, für einen Betrachter ohne Hilfsmittel nicht erkennbare und/oder lesbare Information (7, 10) versteckt wird, wobei die erste (3, 4, 5, 6, 8) und zweite Information jeweils durch ein Raster aus linienförmigen und/oder punktförmigen Elementen gebildet werden,
- das Substrat mit seiner ersten Information (3, 4, 5, 6, 8) über die zweite Information, die auf dem Display angezeigt wird, gelegt wird und
- die versteckte Information (7, 10) in Durchlicht als Moire-Muster erkennbar und/ oder lesbar wird,
**dadurch gekennzeichnet, dass** in einer Aussparung innerhalb der ersten (3, 4, 5, 6, 8) und/oder zweiten Information mindestens eine für den Betrachter ohne Hilfsmittel erkennbare und/ oder lesbare dritte Information (9, 11, 12) enthalten ist, wobei die dritte Information (9, 11, 12) an die erste (3, 4, 5, 6, 8) und/oder zweite Information angrenzt und durch ein Raster aus linienförmigen und/ oder punktförmigen Elementen gebildet wird, die gegenüber den linienförmigen und/oder punktförmigen Elementen des Rasters der ersten Information (3, 4, 5, 6, 8) versetzt angeordnet sind und/ oder eine unterschiedliche Liniendicke bzw. einen unterschiedlichen Punktdurchmesser aufweisen.

3. Verfahren nach Anspruch 1 oder 2, **dadurch gekennzeichnet, dass** die dritte Information (9, 11, 12) einen alphanumerischen Text, ein Symbol oder eine beliebige Graphik darstellt.

4. Verfahren nach mindestens einem der vorigen Ansprüche, **dadurch gekennzeichnet, dass** mindestens ein lichtdurchlässiger Bereich (2) des Substrates (1) durch ein transparentes Fenster gebildet wird.

5. Verfahren nach mindestens einem der vorigen Ansprüche, **dadurch gekennzeichnet, dass** der mindestens eine lichtdurchlässige Bereich (2) des Substrats (1) mit einem transparenten oder mindestens transluzenten weiteren Sicherheitsmerkmal kombiniert ist.

## Claims

1. Method for verifying valuable documents, such as banknotes, identity cards, payment cards, admission tickets, lottery tickets or the like, or other elements for product security that have a substrate (1) with at least one light-transmissive region (2), wherein a first piece of information (3, 4, 5, 6, 8) is arranged in at least one light-transmissive region (2) of the substrate (1), wherein
- a separate display is used,
- a second piece of information, which correlates to the first piece of information (3, 4, 5, 6, 8), is displayed at least regionally by the separate display,
- at least one further piece of information (7, 10), which is not discernible and/or legible for an observer without auxiliary means, is hidden in the first piece of information (3, 4, 5, 6, 8) and/or the second piece of information, wherein the first piece of information (3, 4, 5, 6, 8) and the second piece of information are formed in each case by a grid of line-shaped and/or dot-shaped elements,
- the substrate (1) with its first piece of information (3, 4, 5, 6, 8) is placed over the second piece of information, which is displayed on the separate display,
- and the hidden piece of information (7, 10) becomes discernible and/or legible in transmitted light as a moire pattern,
**characterized in that** at least one third piece of information (9, 11, 12), which is discernible and/or legible for the observer without auxiliary means, is contained in a cutout within the first piece of information (3, 4, 5, 6, 8) and/ or second piece of information, wherein the third piece of information (9, 11, 12) is formed by a grid of line-shaped and/or dot-shaped elements that adjoin the first piece of information (3, 4, 5, 6, 8) and/or second piece of information and are arranged with an offset with respect to the line-shaped and/or dot-shaped elements of the grid of the first piece of information (3, 4, 5, 6, 8) and/or have a different line thickness or a different dot diameter.

2. Method for verifying or checking valuable objects, which have a display, wherein
- a separate verification element is provided, which has at least one substrate (1) with at least one light-transmissive region (2), wherein a first piece of information (3, 4, 5, 6, 8) is arranged in at least one light-transmissive region (2) of the substrate (1),
- wherein a second piece of information, which correlates to the first piece of information (3, 4, 5, 6, 8), is displayed at least regionally by the display,
- at least one further piece of information (7, 10), which is not discernible and/or legible for an observer without auxiliary means, is hidden in the first piece of information (3, 4, 5, 6, 8) and/or the second piece of information, wherein the first piece of information (3, 4, 5, 6, 8) and the second piece of information are formed in each case by a grid of line-shaped and/or dot-shaped elements,
- the substrate with its first piece of information (3, 4, 5, 6, 8) is placed over the second piece of information, which is displayed on the display, and
- the hidden piece of information (7, 10) becomes discernible and/or legible in transmitted light as a moire pattern,
**characterized in that** at least one third piece of information (9, 11, 12), which is discernible and/or legible for the observer without auxiliary means, is contained in a cutout within the first piece of information (3, 4, 5, 6, 8) and/or second piece of information, wherein the third piece of information (9, 11, 12) adjoins the first piece of information (3, 4, 5, 6, 8) and/or second piece of information and is formed by a grid of line-shaped and/or dot-shaped elements that are arranged with an offset with respect to the line-shaped and/or dot-shaped elements of the grid of the first piece of information (3, 4, 5, 6, 8) and/or have a different line thickness or a different dot diameter.

3. Method according to Claim 1 or 2, **characterized in that** the third piece of information (9, 11, 12) represents an alphanumerical text, a symbol or any desired graphic.

4. Method according to at least one of the preceding claims, **characterized in that** at least one light-transmissive region (2) of the substrate (1) is formed by a transparent window.

5. Method according to at least one of the preceding claims, **characterized in that** the at least one light-transmissive region (2) of the substrate (1) is combined with a transparent or at least translucent further security feature.

## Revendications

1. Procédé de vérification de documents de valeur, comme des billets de banque, des cartes d'identité, des cartes de paiement, des cartes d'accès, des lots ou similaires, ou d'autres éléments pour la sécurité de produit, lesquels possèdent un substrat (1) comprenant au moins une zone transparente (2), une première information (3, 4, 5, 6, 8) étant disposée dans l'au moins une zone transparente (2) du substrat (1),
- un afficheur séparé étant utilisé,
- une deuxième information qui est corrélée avec la première information (3, 4, 5, 6, 8) étant affichée par l'afficheur séparé au moins dans certaines zones,
- au moins une information (7, 10) supplémentaire, non reconnaissable et/ou lisible par un observateur sans moyen auxiliaire, étant cachée dans la première (3, 4, 5, 6, 8) et/ou la deuxième information, la première (3, 4, 5, 6, 8) et la deuxième information étant respectivement formées par une grille d'éléments en forme de lignes et/ou en forme de points,
- le substrat (1) comprenant sa première information (3,4, 5, 6, 8) étant posé au-dessus de la deuxième information qui est affichée sur l'afficheur séparé
- et l'information (7, 10) cachée étant reconnaissable et/ou lisible en lumière transmise sous la forme d'un modèle de moiré,
**caractérisé en ce qu'**au moins une troisième information (9, 11, 12), reconnaissable et/ou lisible par l'observateur sans moyen auxiliaire, est incluse dans un dégagement à l'intérieur de la première (3, 4, 5, 6, 8) et/ou de la deuxième information, la troisième information (9, 11, 12) étant formée par une grille d'éléments en forme de lignes et/ou en forme de points qui sont adjacents à la première (3, 4, 5, 6, 8) et/ou à la deuxième information et sont disposés de manière décalée par rapport aux éléments en forme de lignes et/ ou en forme de points de la grille de la première information (3, 4, 5, 6, 8) et/ou possèdent une épaisseur de ligne ou un diamètre de point différent.

2. Procédé de vérification ou de contrôle d'objets de valeurs qui possèdent un afficheur,
- un élément de vérification séparé étant présent, lequel possède au moins un substrat (1) qui comprend au moins une zone transparente (2), une première information (3, 4, 5, 6, 8) étant disposée dans l'au moins une zone transparente (2) du substrat (1),
- une deuxième information qui est corrélée avec la première information (3, 4, 5, 6, 8) étant affichée par l'afficheur au moins dans certaines zones,
- au moins une information (7, 10) supplémentaire, non reconnaissable et/ou lisible par un observateur sans moyen auxiliaire, étant cachée dans la première (3, 4, 5, 6, 8) et/ou la deuxième information, la première (3, 4, 5, 6, 8) et la deuxième information étant respectivement formées par une grille d'éléments en forme de lignes et/ou en forme de points,
- le substrat comprenant sa première information (3, 4, 5, 6, 8) étant posé au-dessus de la deuxième information qui est affichée sur l'afficheur et
- l'information (7, 10) cachée étant reconnaissable et/ou lisible en lumière transmise sous la forme d'un modèle de moiré,
**caractérisé en ce qu'**au moins une troisième information (9, 11, 12), reconnaissable et/ou lisible par l'observateur sans moyen auxiliaire, est incluse dans un dégagement à l'intérieur de la première (3, 4, 5, 6, 8) et/ou de la deuxième information, la troisième information (9, 11, 12) étant adjacente à la première (3, 4, 5, 6, 8) et/ou à la deuxième information et étant formée par une grille d'éléments en forme de lignes et/ou en forme de points, lesquels sont disposés de manière décalée par rapport aux éléments en forme de lignes et/ou en forme de points de la grille de la première information (3, 4, 5, 6, 8) et/ ou possèdent une épaisseur de ligne ou un diamètre de point différent.

3. Procédé selon la revendication 1 ou 2, **caractérisé en ce que** la troisième information (9, 11, 12) représente un texte alphanumérique, un symbole ou un graphique quelconque.

4. Procédé selon au moins l'une des revendications précédentes, **caractérisé en ce qu'**au moins une zone transparente (2) du substrat (1) est formée par une fenêtre transparente.

5. Procédé selon au moins l'une des revendications précédentes, **caractérisé en ce que** l'au moins une zone transparente (2) du substrat (1) est combinée avec une caractéristique de sécurité supplémentaire transparente ou au moins translucide.
